# EUROPÄISCHE PATENTSCHRIFT

(11) **EP 0 656 859 B1**
(45) Veröffentlichungstag und Bekanntmachung des Hinweises auf die Patenterteilung: **18.09.1996**
(21) Anmeldenummer: 93919155.7
(22) Anmeldetag: 24.08.1993
(51) Int. Cl.: B65D 73/00, A47F 5/11

(54) **VERPACKUNG ZUR AUFNAHME UND PRÄSENTATION VON BEHÄLTERN ODER DERGL.**
PACKAGE TO CONTAIN AND DISPLAY CONTAINERS OR THE LIKE
EMBALLAGE POUR LOGER ET PRESENTER DES RECIPIENTS OU ANALOGUES

(30) Priorität: 02.09.1992 DE 4229203; 17.07.1993 DE 4323988
(43) Veröffentlichungstag der Anmeldung: 14.06.1995
(73) Patentinhaber: Henkel Kommanditgesellschaft auf Aktien, 40191 Düsseldorf (DE)
(72) Erfinder: TÜRK, Erich, D-40764 Langenfeld (DE); BÜCHELER, Herbert, D-40699 Erkrath (DE)
(86) Internationale Anmeldenummer: EP9302272
(87) Internationale Veröffentlichungsnummer: WO9405559

(56) Entgegenhaltungen:
- EP-A- 0 452 742
- GB-A- 893 176
- US-A- 2 710 687
- US-A- 2 845 758
- US-A- 3 884 410

## Beschreibung

Die Erfindung betrifft eine Verpackung zur Aufnahme und Präsentation von Behältern oder dergl. mit einer Karte aus Karton, die im Inneren zur fixierenden Halterung des Behälters wenigstens eine über Falt- und/oder Stanzlinien begrenzte, an die Kontur des Behälters angepaßte, bereichsweise ausgestanzte und/oder ausfaltbare Aufnahme für den Behälter aufweist, wobei wenigstens eine über eine Faltlinie angelenkte, in die Aufnahme ausfaltbare Lasche vorgesehen ist, die beim Einsetzen des Behälters einschwenkt, und mit einem an der Karte angebrachten abschwenkbaren Standfuß.

Eine solche Verpackung ist aus der US-A-2 845 758 bekannt. Diese bekannte Verpackung besteht aus einer Karte aus Karton, die eine Vielzahl von Aufnahmen für zylindrische Behälter, insbesondere kleine zylindrische Sicherungen, aufweist. Diese Karte ist mit einem an der Karte angebrachten abschwenkbaren laschenartigen Standfuß versehen, welcher über Falt- und Stanzlinien aus dem mittleren Bereich der Karte um eine vertikale Faltlinie nach hinten ausschwenkbar ist und in 90° Schwenkposition einen Standfuß bildet, welcher linienförmig in Berührung mit der Untergrundfläche ist.

Es hat sich herausgestellt, daß bei dieser bekannten Verpackung der Standfuß den Anforderungen nicht genügt, da er zum einen nur eine wenig stabile Auflagefläche bietet und zum anderen auch leicht wieder einschwenkt, so daß die Verpackung insgesamt leicht umfällt, insbesondere, wenn etwas schwerere Behältnisse aufgenommen werden sollen.

Schwerere Behältnisse, insbesondere körbchenförmige Behältnisse für beispielsweise WC-Desodorantien, werden deshalb derzeit vorzugsweise in sogenannten Blister-Verpackungen angeboten. Diese Blister-Verpackungen bieten neben der Produktpräsentation auch den Vorteil des Aromaschutzes für das Füllgut. Von Nachteil bei diesen bekannten Blister-Verpackungen ist jedoch, daß diese aus wenigstens zwei unterschiedlichen Bestandteilen bestehen, nämlich einem Grundkörper aus Pappe oder dergl. und einer transparenten Kunststoffabdeckung. Dies bedingt zum einen einen entsprechenden Verpackungsaufwand, da die Verpackung aus mehreren Bestandteilen zusammengesetzt werden muß. Zum anderen fällt ein entsprechender Verpackungsmüll an, der entsorgt werden muß, wobei aus Umweltgesichtspunkten eine sortenreine Trennung wünschenswert ist, was aber für den Anwender lästig ist, da er die Verpackungsbestandteile voneinander trennen und getrennt entsorgen muß.

Aufgabe der Erfindung ist es deshalb, eine Verpackung zu schaffen, die einen möglichst geringen Packstoffaufwand erfordert und einfach entsorgt werden kann, wobei gleichzeitig eine akzeptable Präsentation des Produktes möglich sein soll.

Diese Aufgabe wird mit einer Verpackung der eingangs bezeichneten Art erfindungsgemäß dadurch gelöst, daß der abschwenkbare Standfuß von einem unteren, nach hinten umfaltbaren Bereich der Karte gebildet ist, welcher wenigstens einen randseitigen Fixierungsausschnitt aufweist, in welchen die wenigstens eine in die Aufnahme ausgefaltete Lasche eingerastet ist.

Mit der Erfindung wird eine überraschend einfache Verpackung zur Verfügung gestellt, die nur einen geringen Packstoffaufwand benötigt und sortenrein ist, so daß eine einfache Entsorgung möglich ist. Gleichzeitig ist eine ansprechende Präsentation des in die Verpackung einzusetzenden Produktes gewährleistet. Beim Einsetzen des körbchenförmigen Produktes in die Aufnahme der Karte wird dieses in den Randbereichen fixierend gehalten, wobei gleichzeitig über die Faltlinie die Lasche ausgefaltet wird und randseitig in den Fixierungsausschnitt des unten umfaltbaren Bereiches der Karte einrastet. Dadurch steht ein stabiler, aus der ausgefalteten Lasche und dem umfaltbaren Bereich gebildeter Standfuß zur Verfügung, so daß auch für schwerere Behälter, beispielsweise mit WC-Desodorantien gefüllte Körbchen, sicher gewährleistet ist, daß die Verpackung zu Präsentationszwecken stehen bleibt und nicht leicht umfallen kann. Somit ist eine akzeptable Präsentation der Verpackung in einem Verkaufsregal oder dergl. möglich.

Um eine besonders stabile Aufstellung der Verpackung in einem Regal oder dergl. zu ermöglichen, sieht die Erfindung vorteilhaft vor, daß an beiden Seiten der Aufnahme jeweils eine ausfaltbare Lasche vorgesehen ist, welche in jeweils einen Fixierausschnitt des umfaltbaren Bereiches einrastbar ist.

In weiterer vorteilhafter Ausgestaltung der Erfindung ist vorgesehen, daß die Aufnahme mit Arretiervorsprüngen für den Behälter versehen ist. Dadurch ist zuverlässig gewährleistet, daß der Behälter nicht ungewünscht aus der Verpackung herausfallen kann.

Dabei ist vorteilhaft vorgesehen, daß die Arretiervorsprünge für einen Bügel des körbchenförmigen Behälters wenigstens teilweise über Faltlinien angelenkt sind, wodurch die Einführung bzw. Entnahme des körbchenförmigen Behälters aus der Verpackung vereinfacht wird.

Besonders vorteilhaft ist es, wenn die Karte oberhalb der Arretiervorsprünge für den Bügel eine Anschlagkante für eine Anschlagnase am Bügel des körbchenförmigen Behälters aufweist. Dadurch wird die Fixierung bzw. Halterung des körbchenförmigen Behälters in der Verpackung noch verbessert.

Besonders vorteilhaft ist es, wenn die Faltlinien der Laschen um einen Winkel zur Vertikalen geneigt angeordnet sind. In Abhängigkeit vom Winkel und der Fußhöhe der Laschen läßt sich dann der Neigungswinkel der stehenden Verpackung entsprechend einstellen, d.h. die Verpackung kann beispielsweise schrägstehend angeordnet werden.

Vorteilhaft ist es, wenn die Faltlinien der ausfaltbaren Laschen jeweils von einer in die Aufnahme hineinragenden Ausstanzung unterbrochen sind.

Es kann auch zweckmäßig sein, daß die Karte wenigstens zwei Behälteraufnahmen mit jeweils zwei ausfaltbaren Laschen aufweist, welche jeweils in einen Fixierausschnitt des umfaltbaren Bereiches einrastbar sind. Die Karte eignet sich dann zur Aufnahme von wenigstens zwei Behältern, selbstverständlich könnten auch noch mehrere Aufnahmen vorgesehen sein, wenn dies im Einzelfall gewünscht ist.

Die Erfindung ist nachstehend anhand der Zeichnung beispielsweise näher erläutert. Diese zeigt in:
- Fig. 1: in Draufsicht eine erfindungsgemäße Verpackung ohne körbchenförmigen Behälter,
- Fig. 2: ebenfalls in Draufsicht die Verpackung nach Fig. 1 mit eingesetztem körbchenförmigen Behälter und
- Fig. 3: eine Seitenansicht der Fig. 2.

Eine erfindungsgemäße Verpackung besteht aus einer vorzugsweise rechteckigen Karte 1 aus Karton, die im Inneren eine Aufnahme 2 für einen körbchenförmigen Behälter 3 aufweist, wobei diese Aufnahme 2 an die Kontur des körbchenförmigen Behälters 3 angepaßt ist und über Faltlinien 4,5,6 und 7 sowie Stanzlinien 8,9,10,11,12,13,14,15,16,17 und 18 begrenzt ist.

Unterhalb der Aufnahme 2 für den körbchenförmigen Behälter 3 ist über eine quer verlaufende Faltlinie 30 ein umfaltbarer Bereich 29 der Karte 1 angelenkt. Dieser umfaltbare Bereich 29 ist außenrandseitig mit zwei Fixierungsausschnitten 31,32 versehen, deren Funktion nachfolgend noch näher erläutert wird.

Im Bereich der Aufnahme 2 für den Hauptkörper 19 des körbchenförmigen Behälters 3, der bekannterweise gitterförmig ausgebildet sein kann und in den beispielsweise ein WC-Desodorant eingesetzt ist, sind über die Faltlinien 6 und 7 und Stanzlinien 12 bis 18 zwei Laschen 20,21 ausgebildet, die beim Einführen des Körbchens 3 nach hinten ausgeschwenkt werden, so wie dies in Fig. 3 dargestellt ist.

Diese Laschen 20,21 sind unten endseitig jeweils mit Rastvorsprüngen 33 bzw. 34 versehen, derart, daß diese Rastvorsprünge 33,34 nach dem Ausschwenken der Laschen 20,21 in die Fixierausschnitte 31,32 des nach hinten umgefalteten Bereiches 29 der Karte einrasten, so daß der umfaltbare Bereich der Karte 29 und die eingerasteten Laschen 20,21 zusammen einen stabilen Standfuß zum Aufstellen der Verpackung bilden, so wie dies in Fig. 3 dargestellt ist.

Um den Neigungswinkel der Karte 1 im aufgestellten Zustand zu beeinflussen, ist dabei vorgesehen, daß die Faltlinien 6,7 um einen Winkel α geneigt gegenüber der Vertikalen angeordnet sind, so daß über diesen Winkel α sowie die Fußhöhe 22 die Neigung der aufgestellten Verpackung eingestellt werden kann.

Zur Arretierung des körbchenförmigen Behälters 3 innerhalb der Verpackung sind eine Mehrzahl von Arretiervorsprüngen vorgesehen, so z.B. durch die Stanzlinien 15 und 16 in den Laschen 20 und 21 gebildete Vorsprünge 23 und 24. Darüber hinaus sind weitere Vorsprünge im Aufnahmebereich für den Hauptkörper 19 des körbchenförmigen Behälters 3 vorgesehen, die jeweils mit 25 bezeichnet sind.

Im Bereich der Aufnahme 2 für den Einhängebügel 26 des körbchenförmigen Behälters 3 sind über dem ausgestanzten Bereich 27 am oberen Ende zwei um die Faltlinien 4 und 5 schwenkbar angelenkte Arretiervorsprünge 28 vorgesehen.

Die Karte 1 weist oberhalb der Arretiervorsprünge 28 für den Einhängebügel 26 des körbchenförmigen Behälters 3 eine Anschlagkante 35 auf, die mit einer Anschlagnase 36 am Einhängebügel 26 des körbchenförmigen Behälters 3 zusammenwirkt, so wie dies aus Fig. 3 hervorgeht. Durch diese zusätzliche Anschlagnase 36 am Einhängebügel 26 wird die Fixierung des körbchenförmigen Behälters 3 an der Karte 1 noch verbessert.

Zur Konfektionierung wird die Karte 1 vorteilhaft in einen nicht dargestellten Rahmen überführt, dessen innere freien Stellen der Projektionskontur des körbchenförmigen Behälters 3 entsprechen. Der körbchenförmige Behälter 3 wird dann über der Karte 1 positioniert, wobei der Bereich 27 der Aufnahme 2 als Führungshilfe dient, nämlich durch Einführung des Bügels 26 des körbchenförmigen Behälters 3. Der körbchenförmige Behälter 3 wird dann senkrecht zur Kartenebene bis gegen einen entsprechenden Anschlag im Rahmen geprägt (z.B. bis zur Hälfte der Körbchendicke). Anschließend ist dann noch ein Einrasten der Rastvorsprünge 33,34 der Laschen 20,21 in die Fixierausschnitte 31,32 des Bereiches 29 der Karte erforderlich.

Erkennbar wird beim Einführen des körbchenförmigen Behälters 3 in die erfindungsgemäße Verpackung das Körbchen aufgrund der Arretierelemente automatisch arretiert und gleichzeitig werden die Laschen 20, 21 automatisch ausgeschwenkt.

Da der körbchenförmige WC-Behälter 3 in der Verpackung 1 nicht luftdicht abgeschlossen ist, ist vorteilhaft vorgesehen, daß die im körbchenförmigen Behälter 3 enthaltenen Werkstoffkörper mit einer aromadichten, wasserlöslichen Folie umhüllt sind.

Natürlich ist die Erfindung nicht auf das dargestellte Ausführungsbeispiel beschränkt. Weitere Ausgestaltungen der Erfindung sind möglich, ohne den Grundgedanken zu verlassen. So ist selbstverständlich die Kontur der Aufnahme 2 anders zu wählen, wenn der körbchenförmige Behälter 3 in anderer Weise ausgestaltet ist, und dergl. mehr.

Darüber hinaus eignet sich eine erfindungsgemäße Verpackung auch zur Aufnahme mehrerer körbchenförmiger Behälter 3, wenn entsprechend mehrere Aufnahmen 2 mit jeweiligen Laschen und Fixierausschnitten am umfaltbaren Bereich 29 vorgesehen werden.

Auch ist es möglich, mehrere Anschlagnasen 36 auf dem Einhängebügel 26 vorzusehen.

## Patentansprüche

1. Verpackung zur Aufnahme und Präsentation von Behältern (3) oder dergl. mit einer Karte (1) aus Karton, die im Inneren zur fixierenden Halterung des Behälters wenigstens eine über Falt- und/oder Stanzlinien begrenzte, an die Kontur des Behälters angepaßte, bereichsweise ausgestanzte und/oder ausfaltbare Aufnahme (2) für den Behälter aufweist, wobei wenigstens eine über eine Faltlinie (6,7) angelenkte, in die Aufnahme ausfaltbare Lasche (20,21) vorgesehen ist, die beim Einsetzen des Behälters ausschwenkt, und mit einem an der Karte angebrachten abschwenkbaren Standfuß,
dadurch gekennzeichnet,
daß der abschwenkbare Standfuß von einem unteren, nach hinten umfaltbaren Bereich (29) der Karte (1) gebildet ist, welcher wenigstens einen randseitigen Fixierungsausschnitt (31,32) aufweist, in welchen die wenigstens eine in die Aufnahme (2) ausgefaltete Lasche (20,21) einrastbar ist.

2. Verpackung nach Anspruch 1,
dadurch gekennzeichnet,
daß an beiden Seiten der Aufnahme (2) jeweils eine ausfaltbare Lasche (20,21) vorgesehen ist, welche in jeweils einen Fixierausschnitt (31,32) des umfaltbaren Bereiches (29) einrastbar ist.

3. Verpackung nach Anspruch 1 oder 2,
dadurch gekennzeichnet,
daß die Aufnahme (2) mit Arretiervorsprüngen (23,24,25,28) für den Behälter (3) versehen ist.

4. Verpackung nach Anspruch 3,
dadurch gekennzeichnet,
daß die Arretiervorsprünge (28) für einen Bügel (26) des körbchenförmigen Behälters (3) wenigstens teilweise über Faltlinien (4,5) angelenkt sind.

5. Verpackung nach Anspruch 4,
dadurch gekennzeichnet,
daß die Karte (1) oberhalb der Arretiervorsprünge (28) für den Bügel (26) des Behälters (3) eine Anschlagkante (35) für eine Anschlagnase (36) am Bügel (26) des körbchenförmigen Behälters (3) aufweist.

6. Verpackung nach Anspruch 1 oder einem der folgenden,
dadurch gekennzeichnet,
daß die Faltlinien (6,7) der Laschen (20,21) um einen Winkel (α) zur Vertikalen geneigt angeordnet sind.

7. Verpackung nach Anspruch 1 oder einem der folgenden,
dadurch gekennzeichnet,
daß die Faltlinien (6,7) der ausfaltbaren Laschen (20,21) jeweils von einer in die Aufnahme (2) hineinragenden Ausstanzung (15,16) unterbrochen sind.

8. Verpackung nach Anspruch 1 oder einem der folgenden,
dadurch gekennzeichnet,
daß die Karte (1) wenigstens zwei Behälteraufnahmen (2) mit jeweils zwei ausfaltbaren Laschen (20,21) aufweist, welche jeweils in einen Fixierausschnitt (31,32) des umfaltbaren Bereiches (29) einrastbar sind.

## Claims

1. A pack for holding and displaying containers (3) or the like comprising a card (1) of carton which, on its inside, comprises at least one locally die-cut and/or outwardly foldable holder (2) - delimited by fold lines and/or perforated lines and adapted to the contour of the container - for holding the container in place; at least one lap (20,21) which is hinged via a fold line (6,7) and designed to be folded outwards into the holder and which swings outwards when the container is inserted; and a downwardly foldable stand arranged on the card, characterized in that the unfoldable stand is formed by a lower, rearwardly foldable part (29) of the card (1) comprising at least one peripheral fixing cut-out (31,32) in which the at least one lap (20,21) folded outwards into the holder (2) is designed to engage.

2. A pack as claimed in claim 1, characterized in that an outwardly foldable lap (20,21) designed to engage in a fixing cut-out (31,32) of the foldable part (29) is provided on either side of the holder (2).

3. A pack as claimed in claim 1 or 2, characterized in that the holder (2) is provided with retaining projections (23,24,25,28) for the container (3).

4. A pack as claimed in claim 3, characterized in that the retaining projections (28) for a clip (26) of the basket-like container (3) are at least partly hinged via fold lines (4,5).

5. A pack as claimed in claim 4, characterized in that, above the retaining projections (28) for the clip (26) of the container (3), the card (1) comprises a stopping edge (25) for a stopping lug (36) on the clip (26) of the basket-like container (3).

6. A pack as claimed in claim 1 or any of the following claims, characterized in that the fold lines (6,7) of the laps (20,21) are inclined at an angle (α) to the vertical.

7. A pack as claimed in claim 1 or any of the following claims, characterized in that the fold lines (6,7) of the folding laps (20,21) are each interrupted by a die-cut opening (15,16) projecting into the holder (2).

8. A pack as claimed in claim 1 or any of the following claims, characterized in that the card (1) has at least two container holders (2) each with two folding laps (20,21) designed to engage in a fixing cut-out (31,32) of the foldable part (29).

## Revendications

1. Emballage pour recevoir et présenter des récipients (3) ou objets analogues, comportant :
- une plaque de carton (1) qui présente dans son épaisseur au moins un logement (2) pour recevoir et fixer le récipient, ce logement étant délimité par des lignes de pliage et/ou de découpe, selon une forme adaptée au contour du récipient et présentant des zones découpées et des zones dépliables,
- au moins une patte (20, 21) articulée le long d'une ligne de pliage (6, 7) et dépliable dans le logement, cette patte basculant lorsqu'on introduit le récipient,
- un pied support pivotant monté sur la plaque de carton,
caractérisé en ce que,
le pied support pivotant est constitué par une zone (29) de la feuille de carton (1), située à sa partie inférieure et repliable vers l'intérieur, cette zone portant sur son bord au moins une découpe de fixation (31, 32) dans laquelle peut venir se bloquer au moins une des pattes (20, 21) dépliées dans le logement (2).

2. Emballage selon la revendication 1,
caractérisé en ce que,
chaque côté du logement (2) est muni d'une patte dépliable (20, 21) qui peut venir se bloquer dans une découpe (31, 32) de la zone repliable (29).

3. Emballage selon la revendication 1 ou 2,
caractérisé en ce que,
le logement (2) est équipé de saillies d'arrêt (23, 24, 25, 28) servant à retenir le récipient (3).

4. Emballage selon la revendication 3,
caractérisé en ce que,
les saillies d'arrêt (28) servant à retenir une anse (26) du récipient (3) en forme de petit panier sont articulées au moins partiellement le long de lignes de pliage (4, 5).

5. Emballage selon la revendication 4,
caractérisé en ce que,
la plaque de carton (1) présente, au-dessus des saillies d'arrêt (28) de l'anse (26) du récipient (3), un bord de butée (35) correspondant à une dent de butée (36) portée par l'anse (26) du récipient (3).

6. Emballage selon la revendication 1 ou une des suivantes,
caractérisé en ce que,
les lignes de pliage (6, 7) des pattes (20, 21) sont inclinées d'un angle α par rapport à la verticale.

7. Emballage selon la revendication 1 ou une des suivantes,
caractérisé en ce que,
les lignes de pliage (6, 7) des pattes rabattables (20, 21) sont interrompues chacune par une découpe (15, 16) pénétrant dans le logement (2).

8. Emballage selon la revendication 1 ou une des suivantes,
caractérisé en ce que,
la feuille de carton (1) comporte au moins deux logements de récipient (2), dont chacun présente des pattes (20, 21) dépliables qui peuvent elles-mêmes venir se bloquer chacune dans une découpe de fixation (31, 32) de la zone repliable (29).
